# EUROPÄISCHE PATENTSCHRIFT

(11) **EP 0 897 884 B1**
(45) Veröffentlichungstag und Bekanntmachung des Hinweises auf die Patenterteilung: **04.09.2002**
(21) Anmeldenummer: 98113067.7
(22) Anmeldetag: 14.07.1998
(51) Int. Cl.: B65H 1/26

(54) **Hubantrieb für eine automatische Stapelwechselvorrichtung**
Lifting drive for an automatic pile changing device
Commande de levage pour un dispositif automatique de changement de pile

(30) Priorität: 19.08.1997 DE 19735895
(43) Veröffentlichungstag der Anmeldung: 24.02.1999
(73) Patentinhaber: MAN Roland Druckmaschinen AG, 63075 Offenbach (DE)
(72) Erfinder: Leichnitz, Hartmut, 63165 Mühlheim (DE); Dotzert, Michael, 61381 Friedrichsdorf (DE)
(74) Vertreter: Stahl, Dietmar

(56) Entgegenhaltungen:
- DE-A- 19 516 582
- DE-C- 4 418 810

## Beschreibung

Die Erfindung betrifft einen Hubantrieb für eine automatische Stapelwechselvorrichtung gemäß dem Oberbegriff von Anspruch 1.

Bei Bogenoffsetdruckmaschinen werden die zu bedruckenden Bogen von der Oberseite eines Anlegerstapels entnommen über einen Fördertisch zu einer Anlage transportiert. Da bei Bogenoffsetdruckmaschinen Bedruckstoffstärken bis zu einer Größenordnung 1 mm verarbeitet und auch mit einer hohen Druckgeschwindigkeit durch die Maschine gefördert werden (10.000 bis 15.000 Bogen/h), sind die Stapel im Anleger der Maschine relativ schnell abgearbeitet. Um den Auflagedruck ohne Unterbrechung fortführen zu können, ist es nötig, einen neuen Stapel auf der Stapeltragplatte bereitzustellen, d.h. diesen neuen Stapel genau in der gleichen Position unterhalb des Reststapels (vorheriger abgearbeiteter Stapel) zu positionieren und sodann den Reststapel mit dem neuen Hauptstapel zu vereinigen. Zu diesem Zweck sind automatische Stapelwechselvorrichtungen entwickelt worden, vermittels denen der bis auf einen Rest abgearbeitete Stapel (Reststapel), von der Palette auf der Stapeltragplatte abgenommen und nach dem Absenken der Stapeltragplatte sowie dem Aufsetzen eines neuen Stapels wieder lagegenau auf der Oberseite eines neuen Hauptstapels aufgelegt werden kann. Diese bekannten Stapelwechselvorrichtungen arbeiten insbesondere mit horizontal verfahrbaren Stäben (Tragstäben) nach Art eines Rechens zusammen, wobei diese den Reststapel aufnehmenden Stäbe an einer vertikal verfahrbaren Hilfsstapeltragvorrichtung angebracht sind.

Sowohl die den Hauptstapel aufnehmende Stapeltragplatte des Anlegers als auch die dem Anleger vorgeordnete Hilfsstapeltragvorrichtung weisen jeweils eine Hubvorrichtung mit eigenem Antrieb auf. Um die Oberseite des Hauptstapels bzw. des durch die Hilfsstapeltragvorrichtung gehaltenen Reststapels innerhalb eines vorgegebenen Höhenniveaus zu halten, ist im Anleger ein Stapelhöhenabtaster in Form eines geeigneten Sensors angeordnet, dem entsprechende Signale entnehmbar und einer dem jeweiligen Antrieb zugeordneten Steuerung zuführbar sind. Durch die den Antrieben vorgeordnete Steuerung ist ein Arbeitspunkt wählbar, d.h. die Einschalthäufigkeit sowie die Einschaltlängen werden abhängig vom Arbeitstakt der Maschine sowie der Bedruckstoffstärke gewählt. Bei großen Bedruckstoffstärken sowie einem hohen Arbeitstakt der Maschine (hohe Druckgeschwindigkeit) werden demzufolge die Antriebe für den Hauptstapel und die Hilfsstapeltragvorrichtung entsprechend häufiger und auch für eine längere Zeitdauer eingeschaltet.

Aufgrund des Zusammenwirkens einer Hilfsstapeltragvorrichtung mit dem Anleger bzw. dem auf der Palette der Stapeltragplatte befindlichen Hauptstapels ist es nötig, die Hilfsstapeltragvorrichtung mit den darin befindlichen und horizontal einund ausfahrbaren Tragstäben über längere Zeiträume synchron mit der Stapeltragplatte bzw. der Oberseite der den Hauptstapel aufnehmenden Palette zu verfahren. Diese Synchronität der Hubbewegungen der Hilfsstapeltragvorrichtung bzw. der Stäbe mit der Palette ist insbesondere deswegen nötig, um die Stäbe im geeigneten Moment zwischen der Oberseite der Palette und der Unterseite des Hauptstapels einzufahren und daraufhin die Hilfsstapeltragvorrichtung synchron bis zu dem Zeitpunkt zu bewegen, bis der Hauptstapel auf ein vorgesehenes Niveau abgearbeitet ist und die Stapeltragplatte mit der Palette zum Beladen mit einem neuen Hauptstapel abgesenkt wird.

Die Antriebe der Hubvorrichtung für die Stapeltragplatte (Hauptstapel) sowie die Hilfstapeltragvorrichtung sind entsprechend der zu hebenden und zu senkenden Lasten sowohl elektrisch als auch mechanisch unterschiedlich ausgeführt. Um die erforderliche Synchronität hinsichtlich der Hubbewegungen zwischen Hilfsstapeltragvorrichtung und der auf der Stapeltragplatte befindlichen Palette zu erzielen sind demzufolge technisch aufwendige Vorkehrungen zu treffen. Da durch die Hubvorrichtungen der Hilfsstapeltragvorrichtung bzw. der Stapeltragplatte des Hauptstapels aber unterschiedliche Lasten zu bewegen sind, sind insbesondere die mechanischen Komponenten dieser Hubvorrichtung unterschiedlich. Dies trifft sowohl für die entsprechenden Zugmittel als auch für die zwischen den elektrischen Antrieben und den Zugmitteln angeordneten Getriebe zu.

Um die Hilfsstapeltragvorrichtung bei einer gegebenen Bewegung des Hauptstapels (der Stapeltragplatte des Hauptstapels) nachzuführen ist es möglich, den Antrieb der Hilfsstapeltragvorrichtung der Bewegung des Antriebes des Anlegers (Stapeltragplatte) nachzuführen, d.h. durch entsprechende sensorische Mittel diese Bewegung zu erfassen und entsprechende Stellbefehle für den Antrieb der Hilfsstapeltragvorrichtung zu generieren. Dieses verkompliziert den bautechnischen Aufwand aber erheblich. Eine andere Möglichkeit besteht darin, während des Synchronverfahrens den Antrieb der Hilfsstapeltragvorrichtung über geeignete Regelalgorithmen vom Sensor der Stapelhöhenabtastung gesteuert nachzuführen. Dazu ist es aber nötig, die Stapelhöhenabtastung (Sensor) in einer zusätzlichen Weise hinsichtlich der Gegebenheiten des Antriebs der Hilfsstapeltragvorrichtung auszuwerten und entsprechende Stellbefehle zu generieren. Dies kann nur dann erfolgen, wenn dem Antrieb der Hilfsstapeltragvorrichtung eine zusätzliche Steuerung mit Auswertung der Sensorsignale vorgeordnet ist bzw. wenn die die Sensorsignale auswertende Steuerung mit einer entsprechenden Rechenkapazität versehen ist.

Aus der DE 44 18 810 C1 sowie der DE 195 16 582 sind Einrichtungen mit Haupt- und Hilfsstapelträger bekannt, wobei sowohl der Haupt- als auch der Hilfsstapelträger über zugeordnete Antriebe verfahren werden. Über eine Stapelhöhenabtastung erfolgt die Erfassung der Höhe des obersten Bogens auf dem Stapel, so dass über eine zugeordnete Steuerung Haupt- und Hilfsstapel miteinander vereinigt werden können.

Demzufolge ist es Aufgabe der vorliegenden Erfindung einen Hubantrieb für eine automatische Stapelwechseleinrichtung gemäß dem Oberbegriff von Anspruch 1 derartig zu erweitern, so daß unter Vermeidung der zuvorstehend genannten Nachteile eine einfache und kostengünstige Möglichkeit zum synchronen Verfahren der Stapeltragplatte des Hauptstapels und der Hilfsstapeltragvorrichtung innerhalb gegebener Toleranzen möglich ist.

Gelöst wird diese Aufgabe durch die kennzeichnenden Merkmale von Anspruch 1. Weiterbildungen der Erfindung ergeben sich aus den Unteransprüchen.

Gemäß der Erfindung ist vorgesehen, daß die den Hubvorrichtungen der Stapeltragplatte des Hauptstapels bzw. der Hilfsstapeltragvorrichtung zugeordneten An-triebssteuerungen derartig parametriert sind, so daß sowohl die Stapeltragplatte des Hauptstapels als auch die Hilfsstapeltragvorrichtung bei gleich langen Einschaltzeiten jeweils um gleiche Hübe bewegt werden. In einem bevorzugten Ausführungsfall der Erfindung ist dabei die elektrische Antriebssteuerung für den Hubantrieb des Hilfsstapelträgers derartig parametriert, daß durch den entsprechenden Antrieb in allen Arbeitspunkten bei gleicher Einschaltzeit wie für den Antrieb des Hauptstapels die Hilfsstapeltragvorrichtung den gleichen Hub (Weg) zurücklegt. Durch diese mittels entsprechender Parameterwahl erzielbare Synchronisierung der Antriebe von Hauptstapel und Hilfsstapeltragvorrichtung ist es möglich, beiden elektrischen Antriebssteuerungen (Stapeltragplatte - Hauptstapel /- Hilfsstapeltragvorrichtung) eine gemeinsame Steuerung zuzuordnen, welche mit dem Sensor für die Stapelhöhenabtastung des Hauptstapels verbunden ist und entsprechend dem durch die Bedruckstoffstärke sowie dem Arbeitstakt der Maschine bedingten Arbeitspunkt Schaltbefehle mit gegebener Häufigkeit und vorgegebener Zeitdauer generiert. Bei entsprechender Parameterwahl in Verbindung mit den geforderten mechanischen Toleranzen hinsichtlich der Synchronität der Hubbewegung ist es dabei auch möglich, daß durch die Steuerung die Schaltbefehle für den Antrieb des Hauptstapels (Anleger) sowie der Hilfsstapeltragvorrichtung nicht zeitgleich an die entsprechenden Antriebssteuerungen (Umrichter) abgegeben werden. Demzufolge wird das Fahren der Antriebe nicht zeitsynchron erfolgen, da es nur wichtig ist, daß in bestimmten Zeitintervallen jeweils die gleichen Wege gefahren werden. Zeitverzögerungen innerhalb dieser Toleranz bei der Übertragung der Schaltsignale wirken sich dann nicht nachteilig aus.

Die erfindungsgemäß vorgesehene Synchronisierung mittels entsprechender Parameterwahl hat dabei nicht nur den Vorteil, daß sowohl der Antrieb für den Hauptstapel als auch der für die Hilfsstapeltragvorrichtung von einer jeweils gleich lange Schaltsignale generierenden Steuerung bedient werden können, sondern daß es auch möglich ist, die Schaltsignale zu unterschiedlichen Zeitpunkten dem jeweiligen Antrieb zuzuführen. So können die Antriebe in den übrigen Betriebsarten von der einen Steuerung in vollkommen unabhängiger Weise relativ zueinander verfahren werden. Angesprochen sind hierbei die Betriebssituationen, wenn die Hilfsstapeltragvorrichtung zum Anfahren einer vorgegebenen Position mit höherer Geschwindigkeit herab- bzw. heraufgefahren und die Stapeltragplatte des Hauptstapels entsprechend den Signalen des Stapelhöhensensors dem Takt der Maschine folgend bewegt wird. Eine andere Betriebssituation, in denen sowohl Stapeltragplatte des Hauptstapels als auch die Hilfsstapeltragvorrichtung vollkommen unabhängig voneinander verfahren werden, ergibt sich nach dem Einfahren der Tragstäbe der Hilfsstapeltragvorrichtung zwischen Palette und Unterseite des Hauptstapels und der Übernahme des Reststapels. Danach wird der Antrieb der Hilfsstapeltragvorrichtung entsprechend den Signalen der Stapelhöhenabtastung getaktet, wohingegen zum Beladen der Stapeltragplatte des Anlegers diese vorzugsweise mit erhöhter Geschwindigkeit in eine Grundposition abgesenkt wird und nach Aufstellen eines neuen Hauptstapels mit Palette die Stapeltragplatte des Anlegers wieder hochgefahren wird.

Der Vorteil der Erfindung ist insbesondere darin zu sehen, daß durch lediglich eine die Signale der Stapelhöhenabtastung (Sensor) erfassende Steuerung sowohl der Antrieb des Hauptstapels als auch der der Hilfsstapeltragvorrichtung mit entsprechenden Schaltsignalen versorgbar ist. In der Betriebsart "Haupt- und Hilfsstapel synchron Verfahren" werden dabei von der Steuerung gleich lange aber nicht notwendiger Weise auch zeitgleiche Einschaltsignale bereitgestellt, wobei durch die entsprechende Parametrierung der elektrischen Antriebssteuerung der Hilfsstapeltragvorrichtung durch die Hilfsstapeltragvorrichtung die gleichen Hubwege zurückgelegt werden wie vom Hauptstapel (Stapeltragplatte). Das unabhängige Verfahren der Stapeltragplatte des Hauptstapels und der Hilfsstapeltragvorrichtung erfolgt in einfacher Weise dadurch, daß durch die Steuerung die Einschaltsignale für die jeweiligen Antriebe unterschiedlich lang vorgegeben werden oder ein bzw. beide Antriebe mit kontinuierlichen Einschaltsignalen gefahren werden.

Des weiteren erfolgt die Erläuterung eines Ausführungsbeispiels der Erfindung anhand der Zeichnung. Es zeigt:
- Fig. 1: einen Anleger mit einer Hilfsstapeltragvorrichtung sowie den entsprechenden Antrieben nebst Steuerung,
- Fig. 2 u.3: die von der Steuerung generierter Schaltsignale zum synchronen / asynchronen Verfahren des Hauptstapels und der Hilfsstapeltragvorrichtung.

Fig. 1 zeigt eine Bogenoffsetdruckmaschine 1 (erstes Druckwerk), der über einen Fördertisch Bogen von einem Anleger 2 zugeführt werden. Im Anleger 2 ist auf einer Stapeltragplatte 6 auf einer Palette 5 ein Stapel 4 aufgestellt, von dessen Oberseite im Takt der Maschine Bogen entnommen und über den Fördertisch der Anlage zugeführt werden. Die Stapeltragplatte 6 des Stapels 4 im Anleger 2 ist über eine nicht dargestellte Hubvorrichtung über einen Antrieb 7 heb- und senkbar.

Dem Anleger 2 ist eine Hilfsstapeltragvorrichtung 3 zugeordnet, welche als ein entlang von Führungsschienen 10 am Anleger 2 höhenverfahrbares Gestell 8 mit darin angeordneten horizontal verfahrbaren Tragstäben 9 ausgebildet ist. Die Tragstäbe 9 können über nicht dargestellte Antriebsmittel nach Verfahren der Hilfsstapeltragvorrichtung 3 in ein vorgegebenes Höhenniveau zwischen der Unterseite des Stapels 4 und der Oberseite der Palette 5 zum Abnehmen des Stapels 4 eingefahren werden. Die Wirkungsweise und Ausbildung der Tragstäbe 9 der Hilfsstapeltragvorrichtung 3 der in Figur 1 gezeigten Art ist an sich bekannt und in der nicht vorveröffentlichten DE 197 04 285 A1 ausführlich beschrieben.

Das Gestell 8 der Hilfsstapeltragvorrichtung 3 ist über eine nicht explizit dargestellte Hubvorrichtung entlang der Führungsschienen 10 am Anleger 2 über einen zugeordneten Antrieb 11 in Form eines Elektromotors verfahrbar. Dem Antrieb 7 für den Hauptstapel 4 des Anlegers 2 sowie dem Antrieb 11 der Hilfsstapeltragvorrichtung 3 sind jeweils entsprechend der Ausbildung der Motore Antriebssteuerungen 12 und 13 zugeordnet, welche jeweils einen Umrichter/Frequenzumrichter in Verbindung mit einer programmierbaren Steuerung/Rechner umfassen. Durch die Antriebssteuerung 12, 13 werden die Antriebe 7, 11 entsprechend vorgebbarer Einschaltsignale in geeigneter Weise bestromt. Der Netzanschluß der Antriebssteuerungen 12, 13 ist in Figur 1 angedeutet.

Die Antriebssteuerungen 12, 13 stehen mit einer den gesamten Stapelwechselvorgang als auch das Nachführen der Hubbewegungen vornehmenden Steuerung 14 in Wirkverbindung. Mit der Steuerung 14 ist ferner eine Stapelhöhenabtastung 15 für den Stapel 4 im Anleger 2 in Form eines Sensors verbunden. Dem Sensor der Stapelhöhenabtastung 15 sind dabei geeignete Signale genau dann entnehmbar, wenn die Oberkante des Stapels 4 innerhalb eines vorgegebenen Höhenniveaus zum Liegen kommt. Entsprechend werden durch die Steuerung 14 Schaltsignale generiert und der Antriebssteuerung 12 der Stapeltragplatte 6 des Anlegers 2 bzw. über die Antriebssteuerung 13 der Hilfstapeltragvorrichtung 3 zugeführt. Mit der Steuerung 14 steht ferner noch eine Eingabevorrichtung 16 in Verbindung, durch welche ein automatischer Stapelwechselvorgang mit den entsprechenden Hubbewegungen der Hilfsstapeltragvorrichtung 3 und dem Ein- und Ausfahren der Tragstäbe 9 sowie das Heben und Senken der Stapeltragplatte 6 des Anlegers 2 manuell auslösbar ist.

Die Antriebssteuerung 12, 13 der Antriebe 7, 11 des Anlegers 2 bzw. der Hilfsstapeltragvorrichtung 3 sind als programmierbare bzw. parametrierbare Antriebssteuerungen ausgebildet. Durch entsprechende Parametervorgabe ist dabei erzielbar, daß der jeweils von der Antriebssteuerung 12, 13 bestromte Antrieb 7, 11 mit einer definierten Rampe auf eine vorgegebene Drehzahl hochläuft um dann mit Ende des Einschaltsignals mit einer vorgegebenen Abtourrampe (Ausschaltzeit) wieder zum Stillstand zu kommen.

Gemäß einer bevorzugten Ausführungsform der Erfindung ist vorgesehen, daß der dem Antrieb 11 der Hilfsstapeltragvorrichtung 3 zugeordnete Antriebssteuerung 13 derartig parametriert ist, daß sich durch die gleichen Einschaltzeiten der Steuerung 14 für die Antriebssteuerung 12 des Anlegers 2 und die Antriebssteuerung 13 der Hilfsstapeltragvorrichtung 3 gleiche Hubbewegungen der Hilfsstapeltragvorrichtung 3 bzw. der Stapeltragplatte 6 des Anlegers 2 ergeben. Dies bedeutet, daß in den Drehzahl-Zeitdiagrammen der entsprechenden Antriebssteuerungen 12, 13 während der gleichlangen Einschaltzeiten (Steuerung 14) die von den Antrieben 7, 11 ausgeführten Bewegungen die gleichen Drehzahl-Zeitflächeninhalte aufweisen.

Figur 2 zeigt die seitens der Steuerung in Verbindung mit der Stapelhöhenabtastung 15 generierten Einschaltsignale für die Antriebssteuerungen 12, 13. Dargestellt ist über die Zeit t der Pegel des Schaltsignales S der Steuerung 14. Wiedergegeben ist dabei, daß die Schaltsignale S für die Antriebssteuerung 12 zeitversetzt zu den Schaltsignalen S für die Antriebssteuerung 13 der Hilfsstapeltragvorrichtung bereitgestellt werden, wobei jedoch die Länge der Schaltsignale S während des Zustandes "EIN" gleich lang sind. Mit den in Figur 2 dargestellten Schaltsignalen S werden über die Antriebssteuerung 12, 13 und die Antriebe 7, 11 von der Stapeltragplatte 6 des Anlegers 2 und der Hilfsstapeltragvorrichtung 3 die gleichen Hubwege ausgeführt.

Figur 3 zeigt einen Verlauf der Schaltsignale S der Steuerung 14 bei einem asynchronen Betrieb der Antriebe 7, 11. In der hier dargestellten Betriebsart wird über die Steuerung 14 die Antriebssteuerung 12 des Antriebes 7 für den Anleger 2 weiterhin getaktet betrieben, d.h. die Stapeltragplatte 6 bewegt sich in Abhängigkeit der Signale der Stapelhöhenabtastung 15 (Sensor), wohingegen der Antriebssteuerung 13 ein kontinuierliches Schaltsignal S vorgegeben wird, so daß die Antriebssteuerung 13 den Antrieb 11 mit einer maximalen Nenndrehzahl fährt. In diesem Falle wird die Hilfsstapeltragvorrichtung 3 mit einer vorgegebenen maximalen Geschwindigkeit verfahren.

### Bezugszeichenliste

- 1: Bogendruckmaschine
- 2: Anleger
- 3: Hilfsstapeltragvorrichtung
- 4: Stapel
- 5: Palette
- 6: Stapeltragplatte
- 7: Antrieb (Stapeltragplatte 6)
- 8: Gestell (Hilfsstapeltragvorrichtung 3)
- 9: Tragstäbe
- 10: Führungsschiene (Hilfsstapeltragvorrichtung 3)
- 11: Antrieb (Hilfsstapeltragvorrichtung 3)
- 12: Antriebssteuerung (Antrieb 7)
- 13: Antriebssteuerung (Antrieb 11)
- 14: Steuerung
- 15: Stapelhöhenabtastung
- 16: Eingabevorrichtung
- S: Schaltsignal
- t: Zeit

## Patentansprüche

1. Hubantrieb für eine automatische Stapelwechselvorrichtung einer Bogen verarbeitenden Maschine, insbesondere für eine Bogenoffsetdruckmaschine mit Non-Stop-Anleger, mit einer über einen Antrieb (7) und vorgeordneter Antriebssteuerung (12) heb- und senkbar Stapeltragplatte (6) des Anlegers und einer über einen Antrieb (11) und vorgeordneter Antriebssteuerung (13) heb- und senkbaren Hilfsstapeltragvorrichtung (3), wobei die Antriebssteuerungen (12,13) mit einer die Signale einer mit dem Stapel auf der Stapeltragplatte zusammenwirkenden Stapelhöhenabtastung (15) erfassenden Steuerung (14) in Wirkverbindung stehen,
**dadurch gekennzeichnet,**
**dass** die den Antrieben (7, 11) zugeordneten Antriebssteuerungen (12, 13) als mit jeweils einem programmierbaren Rechner versehene Umrichter ausgebildet sind, dass zum synchronen Verfahren der Stapeltragplatte (6) und der Hilfsstapeltragvorrichtung (3) durch die Steuerung (14) den Antriebssteuerungen (12, 13) Schaltsignale (S) gleicher Dauer vorgebbar sind, und dass eine der Antriebssteuerungen (12, 13) eine derartig das Drehzahl-Zeitverhalten betreffende Parametrierung aufweist, so dass während eines Schaltsignales (S) von der von dem zugehörigen Antrieb (7, 11) getriebenen Last (6, 3) die gleiche Hubbewegung hervorrufbar ist wie von der Last des zweiten Antriebes (7, 11).

2. Hubantrieb nach Anspruch 1,
**dadurch gekennzeichnet,**
**dass** durch die Steuerung (14) während des synchronen Verfahrens der Stapeltragplatte (6) und der Hilfsstapeltragvorrichtung (3) entsprechend den Signalen der Stapelhöhenabtastung (15) gleichlange Einschaltsignale (S) zueinander zeitversetzt generierbar sind.

3. Hubvorrichtung nach Anspruch 1 oder 2,
**dadurch gekennzeichnet,**
**dass** durch die Steuerung (14) zum Verfahren der Stapeltragplatte (6) des Anlegers (2) und der Hilfsstapeltragvorrichtung (3) in einer asynchronen Betriebsart den Antriebssteuerungen (12, 13) unterschiedliche Schaltsignale (S) zuführbar sind.

4. Hubvorrichtung nach einem der vorhergehenden Ansprüchen,
**dadurch gekennzeichnet,**
**dass** die Antriebssteuerung (13) der Hilfsstapeltragvorrichtung (3) die das Drehzahl-Zeitverhalten des Antriebes (11) betreffende Parametrierung aufweist.

## Claims

1. Lifting drive for an automatic pile change device of a sheet processing machine, particularly for an offset sheet printing press with non-stop feeder, with a pile carrying plate (6) in the feeder which is liftable and lowerable via a drive (7) and previously arranged drive control (12) and an auxiliary pile carrier device (3) which can be lifted and lowered via a drive (11) and a pre-arranged drive control (13), wherein the drive controls (12, 13) are operationally connected with a control (14) detecting the signals of a pile height sensing (15) cooperating with the pile on the pile carrier plate, **characterised in that** the drive controls (12, 13) fitted to the drives (7, 11) are constructed as converters provided in each case with a programmable computer, that for synchronous moving of the pile carrier plate (6) and the auxiliary pile carrier device (3) by means of the control (14) switching signals (S) of the same duration can be provided to the drive controls (12, 13) and that one of the drive controls (12, 13) has a parameterisation matching the rotational speed time behaviour in such a way that during a switching signal (S) from the load (6, 3) driven by the respective drive (7, 11), the same lifting movement can be called up as from the load of the second drive (7, 11).

2. Lifting drive according to Claim 1, **characterised in that** by means of the control (14) during the synchronous movement of the pile carrier plate (6) and of the auxiliary pile carrying device (3), similar length switching-on signals (S) can be generated time delayed with respect to each other corresponding to the signals of the pile height detection (15).

3. Lifting drive according to Claim 1 or 2, **characterised in that** by the control (14) differential switching signals (S) can be fed to move the pile carrier plate (6) of the feeder (2) and to the auxiliary pile carrier device (3) in an asynchronous mode of operation of the drive controls (12, 13).

4. Lifting drive according to one of the preceding Claims, **characterised in that** the drive control (13) of the auxiliary pile carrier device (3) has parametrisation relating to the rotational speed-time behaviour of the drive (11).

## Revendications

1. Entraînement de levage pour un dispositif automatique de changement de pile d'une machine traitant des feuilles, en particulier pour une machine d'impression offset à feuilles ayant un margeur en continu, comportant une plaque de support de pile (6) du margeur pouvant être levée et abaissée par l'intermédiaire d'un entraînement (7) et d'une commande d'entraînement (12) disposée en amont et un dispositif de support de pile auxiliaire (3) pouvant être levé et abaissé par l'intermédiaire d'un entraînement (11) et d'une commande d'entraînement (13) disposée en amont, les commandes d'entraînement (12, 13) étant en liaison active avec une commande (14) détectant les signaux d'un dispositif de balayage de hauteur de pile (15) coopérant avec la pile sur la plaque de support de pile,
**caractérisé en ce que** les commandes d'entraînement (12, 13) associées aux entraînements (7, 11) sont réalisés comme convertisseurs munis à chaque fois d'un calculateur programmable, **en ce que**, pour le déplacement synchrone de la plaque de support de pile (6) et du dispositif de support de pile auxiliaire (3) par la commande (14), des signaux de commutation (S) de même durée peuvent être alloués aux commandes d'entraînement (12, 13), et **en ce qu'**une des commandes d'entraînement (12, 13) présente un paramétrage relatif à l'allure dans le temps de la vitesse de rotation, de sorte que, pendant un signal de commutation (S), le même mouvement de levage peut être provoqué par la charge (6, 3) entraînée par l'entraînement correspondant (7, 11) que par la charge du second entraînement (7, 11).

2. Entraînement de levage selon la revendication 1,
**caractérisé en ce que**, par la commande (14), pendant le déplacement synchrone de la plaque de support de pile (6) et du dispositif de support de pile auxiliaire (3), de façon correspondant aux signaux du dispositif de balayage de hauteur de pile (15), des signaux de commutation (S) de même longueur peuvent être engendrés de façon décalée dans le temps les uns par rapport aux autres.

3. Dispositif de levage selon la revendication 1 ou 2,
**caractérisé en ce que**, par la commande (14) pour déplacer la plaque de support de pile (6) du margeur (2) et le dispositif de support de pile auxiliaire (3) suivant un type de fonctionnement asynchrone, différents signaux de commutation (S) peuvent être amenés aux commandes d'entraînement (12, 13).

4. Dispositif de levage selon une des revendications précédentes,
**caractérisé en ce que** la commande d'entraînement (13) du dispositif de support de pile auxiliaire (3) présente le paramétrage relatif à l'allure dans le temps de la vitesse de rotation de l'entraînement (11).
